# EUROPÄISCHE PATENTSCHRIFT

(11) **EP 0 378 091 B1**
(45) Veröffentlichungstag und Bekanntmachung des Hinweises auf die Patenterteilung: **19.05.1993**
(21) Anmeldenummer: 90100077.8
(22) Anmeldetag: 03.01.1990
(51) Int. Cl.: C25B 9/00

(54) **Elektrolysezellenblock**
Block of cells for electrolysis
Bloc de cellules d'électrolyse

(30) Priorität: 07.01.1989 DE 8900134 U
(43) Veröffentlichungstag der Anmeldung: 18.07.1990
(73) Patentinhaber: SCIENTIFIC IMPEX ESTABLISHMENT, FL-9490 Vaduz (LI)
(72) Erfinder: Fassbender, Wilfried, D-4438 Heek-Nienborg (DE)
(74) Vertreter: Masch, Karl Gerhard, Dr.

(56) Entgegenhaltungen:
- EP-A- 0 071 754
- DE-A- 2 809 332
- GB-A- 1 222 327
- US-A- 4 425 215

## Beschreibung

Die Erfindung betrifft einen Elektrolysezellenblock, bestehend aus mehreren hintereinander angeordneten Elektrolysezellen, wobei jede Elektrolysezelle zwei zueinander parallele plattenförmige Elektroden in einem Zellentrog aufweist und zwischen benachbarten Elektroden jeweils eine zu diesen parallele Membran angeordnet ist und wobei die Zellentröge jeweils aus vier, die Elektroden und Membranen zwischen sich aufnehmenden, Elektrolytraumhälften bildenden Profilplatten aufgebaut sind und die Profilplatten der Zellentröge mit zwei stirnseitig angeordneten ;aarallelen Blockendplatten druckdicht miteinander verspannt sind.

Bei solchen Elektrolysezellenblöcken in Modulbauweise (DE-A-28 09 332) ergeben sich im Betrieb Druckdifferenzen zwischen benachbarten Elektrolyträumen. Diese Druckdifferenzen können zu Verformungen bzw. Verlagerun gen der Membranen führen, die die Funktionsfähigkeit beeinträchtigen. Hier will die Erfindung Abhilfe schaffen.

Der Erfindung liegt daher die Aufgabe zugrunde, einen Elektrolysezellenblock der eingangs genannten Art in einer Modulbauweise zu erstellen, bei der die Membranen in ihrer Ursprungslage verbleiben.

Die erfindungsgemäße Lösung dieser Aufgabe besteht darin, daß die Profilplatten als Spritzgußteile mit integrierten Membranstützgittern und mit Klemmrippen sowie zugeordneten Klemmnuten zum Halten der Membranen ausgeführt und zusammen mit den Blockendplatten in einem Blockrahmen angeordnet sind.

Die Erfindung geht dabei von der Erkenntnis aus, daß es für eine zuverlässige Membranbefestigung nicht ausreicht, die Membran lediglich am Rand gleichsam glattflächig einzuklemmen. Vielmehr sind hierzu die genannten Klemmrippen/Klemmnuten in Verbindung mit der Blockrahmenverspannung erforderlich. Außerdem nutzt die Erfindung die Erkenntnis, daß auch das noch nicht ausreicht, um die Membran parallel zu den Elektroden zu halten, das gelingt nur mit den in Spritzgußteile integrierten Membranstützgittern,

Im übrigen sind die durch die Erfindung erreichten Vorteile in der Modulbauweise zu sehen, die eine einfache Anpassung an Kapazitätsanforderungen durch Entnahme oder Hinzufügen einzelner Zellen zuläßt. Außerdem ergibt sich durch die kompaktbauweise ein wesentlich kleinerer Platzbedarf, woraus größere Wartungsfreundlichkeit resultiert, Die Profilplatten lassen sich einfacher und mit geringeren Kosten als übliche Schweißkonstruktionen herstellen. Da die Abstände zwischen den Elektroden geringer als bisher sind, ergibt sich eine geringe Leistungsaufnahme bei hoher Kapazität. Die Profilplatten lassen sich außerdem bezüglich der hydraulischen Strömungen in den einzelnen Zellen optimal gestalten, so daß auch eine hohe Prozeßausbeute gegeben ist.

Für die weitere Ausgestaltung bestehen im rahmen der Erfindung mehrere Möglichkeiten. So ergeben sich bezüglich Elektrolytzufuhr und -abfuhr die geringsten Probleme, wenn zumindest die Profilplatten in ihren Eckbereichen mit zu den Profilplatten senkrechten Elektrolytzufuhr- und -ablaufbohrungen versehen sind, letztere wird man gegebenenfalls, d. h, je nach Größe auch in den plattenförmigen Elektroden vorsehen. Außerdem empfiehlt sich zum Erhalt der Druckdichtheit, die Profilplatten mit Aufnahmenuten für Dichtschnüre und O-Ringe zu versehen. Einfache Manipulierbarkeit im Zuge der Variation der Zellenzahl ergibt sich, wenn die Profilplatten paarweise mit den zugeordneten Membranen mit Hilfe von Schnäppern zusammengehalten sind. In die gleiche Richtung geht auch die Variante, die Profilplatten mit Führungsausnehmungen für Horizontaltraversen des Blockrahmens zu versehen. Die Blockendplatten wird man zweckmäßigerweise aus Stahl fertigen. Sie können zusammen mit den Profilplatten mit Hilfe von Zugankern zusammengehalten sein. Eine hydraulische Zusammenspannung, z. B. mit Hilfe zumindest einer Hydraulikzylinderkolbenanordnung, ist aber ebenfalls möglich. Nach bevorzugter Ausführungsform ist die eine Blockendplatte fest und die andere Blockendplatte parallelverschiebbar im Blockrahmen gelagert. Jedenfalls empfiehlt sich hierbei, die fest angeordnete Blockendplatte mit Elektrolytzufuhr- und -ablaufstutzen zu versehen.

Im folgenden wird die Erfindung anhand einer ein Ausführungsbeispiel darstellenden Zeichnung näher erläutert. Es zeigen
- Fig. 1: eine Vorderansicht eines Elektrolysezellenblockes,
- Fig. 2: eine Aufsicht auf den Gegenstand der Fig. 1,
- Fig. 3: eine Seitenansicht des Gegenstandes der Fig. 1 in Richtung des Pfeiles A,
- Fig. 4: in Explosionsdarstellung einen Teil des Elektrolysezellenblockes nach Fig. 1,
- Fig. 5: in perspektivischer Darstellung einen Teil des Elektrolysezellenblockes nach Fig. 1.

Der in den Figuren dargestellte Elektrolysezellenblock besteht aus mehreren hintereinander angeordneten Elektrolysezellen 1. Jede Elektrolysezelle 1 weist zwei zueinander parallele plattenförmige Elektroden 2, 3 (Anode 2, Kathode 3) in einem Zellentrog auf. Zwischen benachbarten Elektroden 2, 3 ist jeweils eine zu den Elektroden 2, 3 parallele Membran 4 angeordnet.

Wie insbesondere aus Fig. 4 ersichtlich ist, sind die Zellentröge jeweils aus vier, die Elektroden 2, 3 und Membranen 4 zwischen sich aufnehmenden, Elektrolytraumhälften 5 bildenden Profilplatten 6 aufgebaut. Die Profilplatten 6 der Zellentröge sind in einem Blockrahmen 7 mit zwei stirnseitig angeordneten parallelen Blockendplatten 8, 9 druckdicht miteinander verspannt (vgl. Fig. 1, 2).

Die Profilplatten 6 bestehen aus Spritzgußteilen. In ihren Eckbereichen sind sie und auch die Anoden 2 mit zu den Profilplatten 6 senkrechten Elektrolytzufuhr- und -ablaufbohrungen 10 versehen. Außerdem weisen die Profilplatten 6 integrierte Membranstützgitter 11 auf. Zum Halten der Membranen 4 sind die entsprechenden Profilplatten 6 mit Klemmrippen 12 und zugeordneten Klemmnuten 13 versehen. Für Druckdichtheit, d. h. zur Abdichtung der Elektrolyträume (Anolyt-, Katholytraum), sind die Profilplatten 6 außerdem mit Aufnahmenuten 14 für Dichtschnüre bzw. O-Ringe 15 versehen.

Im einzelnen nicht dargestellt ist die Maßnahme, die Profilplatten 6 paarweise mit den zugeordneten Membranen 4 mit Hilfe von Schnäppern zusammenzuhalten. Jedenfalls ist in der Fig. 5 erkennbar, daß die Profilplatten 6 mit oberen und unteren Führungsausnehmungen 16 für Horizontaltraversen 17 des Blockrahmens 7 versehen sind. Die Blockendplatten 8, 9 bestehen aus Stahl. Sie sind mit Hilfe von Zugankern 18 zusammengehalten. Sie können aber auch mit Hilfe von zumindest einer Hydraulikzylinderkolbenanordnung zusammengespannt sein. Die eine Blockendplatte, nämlich die in den Fig. 1 und 2 links zu erkennende Blockendplatte 8 bzw. die in Fig. 3 dargestellte Blockendplatte 8 ist fest im Blockrahmen 7 angeordnet. Die andere Blockendplatte 9 ist dagegen parallel verschiebbar, und zwar nach Entfernen der Zuganker 18. Auf diese Weise können zusätzliche Zellen hinzugefügt bzw. überzählige Zellen entfernt werden. Die fest angeordnete Blockendplatte 8 ist mit Elektrolytzufuhr- und -ablaufstutzen 19 versehen.

## Patentansprüche

1. Elektrolysezellenblock, bestehend aus mehreren hintereinander angeordneten Elektrolysezellen (1), wobei jede Elektrolysezelle (1) zwei zueinander parallele plattenförmige Elektroden (2,3) in einem Zellentrog aufweist und zwischen benachbarten Elektroden (2,3) jeweils eine zu diesen parallele Membran (4) angeordnet ist und wobei die Zellentröge jeweils aus vier, die Elektroden (2,3) und Membranen (4) zwischen sich aufnehmenden, Elektrolytraumhälften (5) bildenden Profilplatten (6) aufgebaut sind und die Profilplatten (6) der Zellentröge mit zwei stirnseitig angeordneten parallelen Blockendplatten (8,9) druckdicht miteinander verspannt sind, **dadurch gekennzeichnet,** daß die Profilplatten (6) als Spritzgußteile mit integrierten Membranstützgittern (11) und mit Klemmrippen (12) sowie zugeordneten Klemmnuten (13) zum Halten der Membranen (4) ausgeführt und zusammen mit den Blockendplatten (8,9) in einem Blockrahmen (7) angeordnet sind.

2. Elektrolysezellenblock nach Anspruch 1, dadurch gekennzeichnet, daß zumindest die Profilplatten (6) in ihren Eckbereichen mit zu den Profilplatten (6) senkrechten Elektrolytzufuhr- und -ablaufbohrungen (10) versehen sind.

3. Elektrolysezellenblock nach Anspruch 1 oder 2, dadurch gekennzeichnet, daß die Profilplatten (6) mit Aufnahmenuten (14) für Dichtschnüre und O-Ringe (15) versehen sind.

4. Elektrolysezellenblock nach einem der Ansprüche 1 bis 3, dadurch gekennzeichnet, daß die Profilplatten (6) paarweise mit den zugeordneten Membranen (4) mit Hilfe von Schnäppern zusammengehalten sind.

5. Elektrolysezellenblock nach einem der Ansprüche 1 bis 4, dadurch gekennzeichnet, daß die Profilplatten (6) mit Führungsausnehmungen (16) für Horizontaltraversen (17) des Blockrahmens (7) versehen sind.

6. Elektrolysezellenblock nach einem der Ansprüche 1 bis 5, dadurch gekennzeichnet, daß die Blockendplatten (8,9) aus Stahl gefertigt sind.

7. Elektrolysezellenblock nach einem der Ansprüche 1 bis 6, dadurch gekennzeichnet, daß die Blockendplatten (8,9) mit Hilfe von Zugankern (18) zusammengehalten sind.

8. Elektrolysezellenblock nach einem der Ansprüche 1 bis 7, dadurch gekennzeichnet, daß die Blockendplatten (8,9) mit Hilfe von zumindest einer Hydraulikzylinderkolbenanordnung zusammgespannt sind.

9. Elektrolysezellenblock nach einem der Ansprüche 1 bis 8, dadurch gekennzeichnet, daß die eine Blockendplatte (8) fest und die andere Blockendplatte (9) parallelverschiebbar im Blockrahmen (7) angeordnet ist.

10. Elektrolysezellenblock nach Anspruch 9, dadurch gekennzeichnet, daß die fest angeordnete Blockendplatte (8) mit Elektrolytzufuhr- und -ablaufstutzen (19) versehen ist.

## Claims

1. An electrolysis cell block comprising a multiplicity of electrolysis cells (1) arranged in series, wherein each electrolysis cell (1) has two plate-like electrodes (2, 3) parallel to each other in a cell container and a diaphragm (4) is disposed in each case between adjacent electrodes (2, 3) parallel to the latter, and wherein the cell containers are each constructed from four sectional plates (6) forming electrolyte compartment halves (5) which accommodate the electrodes (2, 3) and diaphragms (4) between them and the sectional plates (6) of the cell containers are braced to each other so that they are pressure-tight by means of two parallel block end-plates (8, 9) disposed on the end faces, characterised in that the sectional plates (6) are constructed as injection-moulded parts with integral diaphragm support grids (11) and with clamping ribs (12) and associated clamping slots (13) for holding the diaphragms (4) and are disposed together with the block end-plates (8, 9) in a block frame (7).

2. An electrolysis cell block according to Claim 1, characterised in that at least the sectional plates (6) are provided in their corner regions with electrolyte feed and discharge holes (10) perpendicular to the sectional plates (6).

3. An electrolysis cell block according to Claims 1 or 2, characterised in that the sectional plates (6) are provided with locating grooves (14) for sealing string or O-rings (15).

4. An electrolysis cell block according to any one of Claims 1 to 3, characterised in that the sectional plates (6) are held together in pairs with the associated diaphragms (4) by means of spring-loaded catches.

5. An electrolysis cell block according to any one of Claims 1 to 4, characterised in that the sectional plates (6) are provided with guide recesses (16) for horizontal tie-bars (17) of the block frame (7).

6. An electrolysis cell block according to any one of Claims 1 to 5, characterised in that the block end-plates (8, 9) are manufactured from steel.

7. An electrolysis cell block according to any one of Claims 1 to 6, characterised in that the block end-plates (8, 9) are held together by means of tie rods (18).

8. An electrolysis cell block according to any one of Claims 1 to 7, characterised in that the block end-plates (8, 9) are braced together by means of at least one hydraulic cylinder-and-piston arrangement.

9. An electrolysis cell block according to any one of Claims 1 to 8, characterised in that one block end-plate (8) is disposed fixed and the other block end-plate (9) is disposed so that it can move parallel to it in the block frame (7).

10. An electrolysis cell block according to Claim 9, characterised in that the fixed block end-plate (8) is provided with connection pieces (19) for the feeding and discharge of electrolyte.

## Revendications

1. Bloc de cellules d'électrolyse, comprenant une pluralité de cellules d'électrolyse (1) disposées les unes-derrière les autres, chaque cellule d'électrolyse (1) étant munie de deux électrodes (2, 3) parallèles en forme de plaques et entre des électrodes (2, 3) voisines étant installée à chaque fois une membrane (4) orientée parallèlement auxdites électrodes, les cuves de cellules étant réalisées à chaque fois à partir de quatre plaques profilées (6) qui reçoivent entre elles les électrodes (2, 3) et les membranes (4) et forment des moitiés de compartiments à électrolyte (5), et les plaques profilées (6) des cuves de cellules étant solidarisées entre elles de manière étanche à la pression au moyen de deux plaques terminales de bloc (8, 9) parallèles disposées du côté frontal, caractérisé par le fait que les plaques profilées (6) sont réalisées sous la forme de pièces moulées par injection avec des grilles supports de membrane (11) intégrées et avec des nervures de serrage (12) ainsi que des rainures de serrage (13) associées pour le maintien des membranes (4), et qu'elles sont montées, conjointement avec les plaques terminales de bloc (8, 9), dans un cadre de bloc (7).

2. Bloc de cellules d'électrolyse selon la revendication 1, caractérisé par le fait qu'au moins les plaques profilées (6) sont munies dans leurs coins d'alésages d'arrivée et d'écoulement d'électrolyte (10) orientés perpendiculairement par rapport auxdites plaques profilées (6).

3. Bloc de cellules d'électrolyse selon l'une des revendications 1 ou 2, caractérisé par le fait que les plaques profilées (6) comportent des évidements de réception (14) pour des cordons d'étanchéité et des joints toriques (15).

4. Bloc de cellules d'électrolyse selon l'une des revendications 1 à 3, caractérisé par le fait que les plaques profilées (6) sont maintenues ensemble par paires, conjointement avec les membranes (4) associées, au moyen de fixations encliquetables.

5. Bloc de cellules d'électrolyse selon l'une des revendications 1 à 4, caractérisé par le fait que les plaques profilées (6) sont munies d'évidements de guidage (16) pour des traverses horizontales (17) du cadre de bloc (7).

6. Bloc de cellules d'électrolyse selon l'une des revendications 1 à 5, caractérisé par le fait que les plaques terminales de bloc (8, 9) sont réalisées en acier.

7. Bloc de cellules d'électrolyse selon l'une des revendications 1 à 6, caractérisé par le fait que les plaques terminales de bloc (8, 9) sont maintenues ensemble au moyen de tirants d'ancrage (18)

8. Bloc de cellules d'électrolyse selon l'une des revendications 1 à 7, caractérisé par le fait que les plaques terminales de bloc (8, 9) sont maintenues ensemble à l'aide d'au moins un système de cylindre-piston hydraulique.

9. Bloc de cellules d'électrolyse selon l'une des revendications 1 à 8, caractérisé par le fait que l'une des plaques terminales de bloc (8) est montée fixe et que l'autre plaque terminale de bloc (9) peut être déplacée parallèlement dans le cadre de bloc (7).

10. Bloc de cellules d'électrolyse selon la revendication 9, caractérisé par le fait que la plaque terminale de bloc (8) fixe est équipée de tubulures d'arrivée et d'écoulement d'électrolyte (19).
